# EUROPÄISCHE PATENTSCHRIFT

(11) **EP 0 582 218 B1**
(45) Veröffentlichungstag und Bekanntmachung des Hinweises auf die Patenterteilung: **02.11.1995**
(21) Anmeldenummer: 93112152.9
(22) Anmeldetag: 29.07.1993
(51) Int. Cl.: H01F 37/00, H01F 27/16

(54) **Drosselspule für einen Stromrichter**
Choke coil for a converter
Bobine d'inductance pour un convertisseur

(30) Priorität: 04.08.1992 DE 4225677
(43) Veröffentlichungstag der Anmeldung: 09.02.1994
(73) Patentinhaber: ABB PATENT GmbH, 68309 Mannheim (DE)
(72) Erfinder: Krämer, Wilhelm, D-69207 Sandhausen (DE)
(74) Vertreter: Rupprecht, Klaus, Dipl.-Ing.

(56) Entgegenhaltungen:
- EP-A- 0 040 262
- DE-A- 3 743 222
- DE-A- 4 008 424
- US-A- 4 896 130

## Beschreibung

Die Erfindung bezieht sich auf eine Drosselspule für einen Stromrichter mit zwei parallel und unmittelbar nebeneinander angeordneten, rohrförmigen, hohl ausgebildeten Wicklungsträgern, die jeweils eine Teilwicklung einer aus zwei miteinander in Serie verbundenen Teilwicklungen bestehenden einzigen Wicklung tragen, wobei Wicklungsanfang und Wicklungsende der aus den zwei Teilwicklungen bestehenden Wicklung an der ersten Stirnseite der Wicklungsträger angeordnet sind und sich die Wicklung beginnend am Wicklungsanfang schraubenförmig von der ersten zur zweiten Stirnseite des ersten Wicklungsträgers erstreckt, dort vom ersten zum zweiten Wicklungsträger wechselt und weiter schraubenförmig von der zweiten zur ersten Stirnseite des zweiten Wicklungsträgers bis zum Wicklungsende verläuft.

Eine solche Drosselspule für einen Stromrichter ist aus der DE-A-40 08 424 bekannt. Dort wird eine Drosselspule für einen Stromrichter mit einer auf einem zylinderförmigen Wicklungsträger aufgewickelten Drosselwicklung vorgeschlagen, bei der der Wicklungsträger aus mindestens zwei jeweils stab- oder rohrförmigen Wicklungsträgerabschnitten besteht, die jeweils über Verbindungsteile miteinander verbunden sind. Die jeweils die Teilwicklungen der Drosselwicklung tragenden Wicklungsträgerabschnitte sind so angeordnet, daß sich die erzeugten Magnetfelder teilweise gegenseitig aufheben bzw. abschwächen. Diese Drosselspule eignet sich jedoch nicht zur Flüssigkeitskühlung.

Eine wassergekühlte, in Gießharz (Vergußmasse) eingebettete Drosselspule für Stromrichteranlagen ist aus der DE-A-37 43 222 bekannt. Die Spule ist in einem Kreisringbehälter aus amagnetischem Material angeordnet und versiegelt, wobei an dem Behälterdeckel stoffschlüssig angebrachte Tüllen zur Durchführung der elektrischen Zuleitungen vorhanden sind, und wobei der Raum zwischen Spule und Behälterwandung zur Stützung und als Wärmebrücke mit der Vergußmasse ausgefüllt ist. Die Spule ist mit ihrem Behälter in einem von dem Kühlwasser durchströmten Kessel angeordnet, wobei in Zwischenräumen zwischen dem Kreisringbehälter und Magnetteilen der Drosselspule oder zwischen diesem, dem Kessel und einem darin angeordneten Füllkörper Wasserführungen derart angeordnet sind, daß sie eine schraubenlinienartige Führung des Kühlwassers um den Kreisringbehälter erzeugen.

Der Erfindung liegt die Aufgabe zugrunde, eine Drosselspule für einen Stromrichter der eingangs genannten Art anzugeben, die mit Brauchwasser gekühlt werden kann und die nur ein geringes externes Magnetfeld abgibt.

Diese Aufgabe wird in Verbindung mit den Merkmalen des Oberbegriffes des Anspruchs 1 erfindungsgemäß dadurch gelöst, daß die Wicklungsträger als Kühlkörper zur Innenkühlung der Drosselspule mit einer elektrisch leitfähigen Kühlflüssigkeit dienen und in den Innenraum eines jeden Wicklungsträgers ein Tauchrohr ragt, wodurch ein zur Kühlflüssigkeitskühlung geeigneter zylindrischer Spalt zwischen jedem Wicklungsträger und dem zugehörigen Tauchrhr gebildet wird.

Die mit der Erfindung erzielbaren Vorteile bestehen insbesondere darin, daß die Drosselspule effizient gekühlt werden kann und dabei sehr einfach aufgebaut ist.

Ferner sind keine aufwendigen magnetischen Abschirmeinrichtungen notwendig, um störende, nach außen wirkende Magnetfelder zu reduzieren. Die gemäß dem Toroid-Prinzip aufgebaute Drosselspule ist rüttelsicher und robust und darüberhinaus sehr kompakt, wodurch Gewichts- und Raumvorteile erzielt werden, was insbesondere beim Einbau der Drosselspule in einem gekapselten, wassergekühlten Stromrichtermodul für ein Schienenfahrzeug von großer Wichtigkeit ist. Da die von der Drosselspule nach außen abgegebenen Magnetfelder sehr gering sind, werden nur relativ geringe Verluste in den metallenen Gehäusewandungen des Stromrichtermoduls erzeugt.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Figur 1: einen seitlichen Schnitt durch eine erste Variante einer Drosselspule,
- Figur 2: einen Schnitt in der Nähe einer Anschlußseite der Drosselspule,
- Figur 3, 4: alternative Wicklungsträgergestaltungen,
- Figur 5: einen Schnitt durch eine Drosselspule mit zusätzlicher Außenkühlung,
- Figur 6: einen Schnitt durch einen zwischen Wicklungsträger und Tauchrohr gebildeten Spalt,
- Figur 7: eine zweite Variante einer Drosselspule.

In Figur 1 ist ein seitlicher Schnitt durch eine erste Variante einer Drosselspule dargestellt. Es sind zwei parallel und unmittelbar nebeneinander angeordnete, rohrförmige Wicklungsträger 1, 2 zu erkennen, die zum einen für das Aufbringen der Wicklung 3 und zum anderen als Kühlkörper für die Innenkühlung der Drossel dienen. Die Wicklungsträger 1, 2 bestehen beispielsweise aus einem dünnwandigen Kunststoffrohr mit einer hohen mechanischen Festigkeit, einem dauerhaft sehr guten Isoliervermögen und einer hinreichend guten Wärmeleitfähigkeit. Beispielsweise eignet sich ein GFK-Rohr (Rohr aus glasfaserverstärktem Kunststoff) mit Gießharz oder ein Polyamidrohr. Varianten sind in den Figuren 3 und 4 dargestellt.

Jeder Wicklungsträger 1 bzw. 2 weist an seinem einen Ende eine Elektroanschlußseite 1a bzw. 2a und an seinem anderen Ende eine Kühlanschlußseite 1b bzw. 2b auf. Die aus zwei Teilwicklungen bestehende Wicklung 3 beginnt beispielsweise an der Elektroanschlußseite 1a, erstreckt sich schraubenförmig bis zur Kühlanschlußseite 1b, wechselt von dort zur Kühlanschlußseite 2b und verläuft weiter schraubenförmig bis zur Elektroanschlußseite 2a. Der sich um die einzelnen Wicklungsträger windende Wicklungsstrang kann aus einer Vielzahl elektrisch voneinander isolierter Einzeldrähte bestehen, was die elektrischen Verluste bei Betrieb der Drosselspule reduziert. Daneben ist es jedoch auch möglich, die Wicklung als Aluminium-Gußteil einstückig auszubilden.

Eine Bandage 4 um den Wicklungsstrang hat eine mehrfache Funktion und stellt zum ersten eine elastische Pufferung dar, die Spannungs- oder Schockrisse verhindert, dient zum zweiten zur Abkoppelung der Wicklungserwärmung auf den nachstehend näher beschriebenen äußeren Umguß 5 und erhöht zum dritten die mechanische Festigkeit.

Der vorzugsweise aus Gießharz gebildete Umguß 5 umhüllt die Wicklung 3 an ihren nach außen gerichteten Mantel- und Stirnflächen und stellt somit die elektrische Isolation der Wicklung 3 nach außen sicher. Damit die Temperaturen am nicht gekühlten Wicklungsanfang 3a und Wicklungsende 3b nicht auf zu hohe Werte ansteigen, sind dort starke Querschnittsvergrößerungen der Wicklung vorgesehen. Dies ist durch entsprechende Gestaltung der Endarmaturen 6 und 7 berücksichtigt und konstruktiv gelöst. Bei einer als Aluminium-Gußteil ausgebildeten Wicklung können die im Querschnitt vergrößerten Endarmaturen 6, 7 gleichzeitig mit dem Wicklungsstrang gegossen werden. Zur Gewährleistung der Kurzschlußfestigkeit sind die Endarmaturen 6, 7 über Verschraubungen 8, 9 mit den Wicklungsträgern 1, 2 verbunden. Zusätzlich hält auch der Umguß 5 Wicklung 3 und Endarmaturen 6, 7 fest zusammen. Die "Schrumpfkraft" des Umgusses 5 stellt auch den zur Anpressung der Wicklung auf die Wicklungsträger notwendigen Druck sicher, wodurch sich ein guter Wärmeübergang von der Wicklung zum Wicklungsträger ergibt.

In den sich zwischen beiden Wicklungsträgern 1,2 ausbildenden externen Zwischenräumen ist jeweils eine Magnetabschirmkappe 10a, 11a angeordnet. Diese Magnetabschirmkappen 10a, 11a reduzieren die von der Drosselspule nach außen abgegebenen, randseitigen Magnetfelder, so daß nur relativ geringe elektrische Verluste in den die Drossel umgebenden metallenen Gehäusewandungen eines Stromrichtermoduls erzeugt werden. Die Magnetabschirmkappen 10a, 11a können beispielsweise auf Stegen 12a, 13a montiert (verschraubt) sein, die Teil des Umgusses 5 sind und zusätzlich zur Kurzschlußfestigkeit der Drosselspule beitragen.

Wie vorstehend bereits erwähnt, weist die Drosselspule eine Innenkühlung unter Einsatz von Kühlflüssigkeit - vorzugsweise Brauchwasser - auf. Hierzu ist die Drosselspule gemäß erster Variante an der Kühlanschlußseite unter Zwischenlage von Dichtungen 14 auf einer Kühlschiene 15 montiert. Die Kühlschiene 15 weist einen Kühlflüssigkeitsvorlauf 16 und hiervon getrennte Kühlflüssigkeitsrückläufe 17a, 17b auf. Dabei gelangt die Kühlflüssigkeit über mit dem Kühlflüssigkeitsvorlauf 16 verbundene, tief in den Innenraum des Wicklungsträgers 1 ragende Tauchrohre 18a, 18b (Wasserleitrohre) in die Drosselspule und strömt über Rücklauföffnungen 19a, 19b zum Kühlflüssigkeitsrücklauf 17a, 17b. Diese Tauchrohr/Rücklauföffnung-Anordnung ist bei beiden Wicklungsträger-Innenräumen vorgesehen. Die weiteren Enden der Wicklungsträger 1, 2 - die Elektroanschlußenden 1a, 2a - sind bei der ersten Variante durch Deckel 26 mit Deckeldichtring 27 hydraulisch verschlossen. Während des Rückströmens der Kühlflüssigkeit wird die von der Wicklung 3 während des Betriebes produzierte, über die Wicklungsträger 1, 2 geleitete Verlustwärme über die Innenmantelfläche des Trägers 1, 2 an die Flüssigkeit abgegeben. Dabei kann ein Temperatursprung von ca. 150°C an der Wicklung 3 auf ca. 70°C an der Innenmantelfläche des Trägers 1, 2 auftreten. Zur Erzielung hoher Kühlflüssigkeitsgeschwindigkeiten können die sich zwischen Innenmantelfläche der Wicklungsträger 1, 2 und Außenmantelfläche der Tauchrohre 18a, 18b ergebenden Spalte 28a, 28b zur Führung der Kühlflüssigkeit eng ausgebildet sein.

Die Montage der Drosselspule innerhalb eines Stromrichtermoduls gestaltet sich sehr einfach, da lediglich eine 2-Punkt-Lagerung an beiden Stirnflächen notwendig ist. Als erste Befestigungspunkte dienen die Endarmaturen 6, 7 an den Elektroanschlußseiten 1a, 2a, die hierzu mit Schraubanschlüssen versehen sind. Als zweite Befestigungspunkte dienen die Verschraubungen zwischen Kühlschienen 15 und den Kühlanschlußseiten 1b, 2b der Wicklungsträger (Schiebe- und Fixlagerbefestigungen).

In Figur 2 ist ein Schnitt in der Nähe einer Anschlußseite der Drosselspule dargestellt. Es sind die Wicklungsträger 1, 2, die Wicklung 3, der Umguß 5 und die Magnetabschirmkappen 10a, 10b zu erkennen. Die Lage der Tauchrohre 18a, 18b innerhalb der Innenräume der Wicklungsträger 1, 2 und die Spalte 28a, 28b sind angedeutet.

In Figur 3 ist eine alternative Wicklungsträgergestaltung dargestellt. Bei dieser Variante bestehen die Wicklungsträger aus Verbundrohren mit einem inneren Metallrohr 20 mit aufgebrachter elektrischer Isolation 21. Die elektrische Isolation 21 besteht beispielsweise aus Gießharz mit Aluminiumnitrid als Füllstoff. Durch den Zusatz dieses Füllstoffes wird die Wärmeabfuhr verbessert. Auf die elektrische Isolation 21 ist die Wicklung 3 aufgebracht. Diese Variante hat den Vorteil, daß die Kühlflüssigkeit nicht in direkten Kontakt mit der elektrischen Isolierung gelangt. Ferner ist das Verbundrohr mechanisch sehr stabil.

In Figur 4 ist eine weitere alternative Wicklungsträgergestaltung dargestellt. Bei dieser Variante bestehen die Wicklungsträger aus Porzellan- oder Keramikrohren 22. Diese Variante hat ebenfalls den Vorteil, daß die Kühlflüssigkeit (Brauchwasser) nicht in Kontakt mit einem organischen Isoliermittel tritt. Aufgrund der guten Wärmeleitfähigkeit von Porzellan oder Keramik kann die Wandstärke der Rohre 22 relativ dick sein, was zu einer mechanisch sehr stabilen Konstruktion führt. Bei dieser Variante sind Temperaturdifferenzen bis zu 90°C möglich.

In Figur 5 ist ein Schnitt durch eine Drosselspule mit zusätzlicher Außenkühlung dargestellt. Es sind Wicklungsträger 1, 2 mit Wicklung 3 und Bandage 4 zu erkennen. Eine Isolierhülle 23 dient zur äußeren elektrischen Isolation der Wicklung. Mittels einer weiteren äußeren Hülle 24 wird ein Kühlmantel 25 für die Kühlflüssigkeitsströmung zwischen Isolierhülle 23 und Hülle 24 gebildet. Die Kühlflüssigkeit tritt beispielsweise über eine Vorlauföffnung aus dem Kühlflüssigkeitsvorlauf der Kühlschiene in die Hohlräume 33 der Wicklungsträger 1, 2 ein und fließt über die Spalte 28a, 28b und den Kühlmantel 25 zurück in den Kühlflüssigkeitsrücklauf der Kühlschiene. Die Innenkühlung der Drosselspule mittels Tauchrohre 18a, 18b und Spalte 28a, 28b ist ebenfalls zu erkennen. Diese Variante einer Drosselspule ist bei sehr leistungsstarken Drosselspulen einsetzbar, bei denen eine Innenkühlung allein zur Verlustwärmeabfuhr nicht ausreicht.

In Figur 6 ist ein Schnitt durch einen zwischen Wicklungsträger 1 und Tauchrohr 18a gebildeten Spalt dargestellt. Es ist zu erkennen, daß der Spalt mit Hilfe von drei Trennstegen 29 in drei Spaltsegmente 28a′, 28a˝, 28a‴ parallel zur Hauptachse der Drosselspule unterteilt ist. Diese Maßnahme verhindert, daß sich ein ringförmiger elektrisch leitfähiger Wassermantel ausbilden kann und wird selbstverständlich auch beim Spalt 28b sowie beim Kühlmantel 25 angewendet.

In Figur 7 ist eine zweite Variante einer Drosselspule dargestellt. Es ist eine Drosselspule 30 mit Endarmaturen 6, 7 für den elektrischen Anschluß zu erkennen, bei dem die Elektroanschlußseite gleichzeitig auch eine Kühlanschlußseite ist, d.h. die Drosselspule 30 wird von zwei Kühlflüssigkeitsleitungen 31, 32 durchdrungen, die an beiden Stirnflächen aus der Drosselspule austreten, wobei die Wicklung 3 der Drosselspule die beiden Kühlflüssigkeitsleitungen 31, 32 umschließt. Jede der beiden Kühlflüssigkeitsleitungen 31, 32 ist doppelwandig aufgebaut, so daß der äußere Mantel den Wicklungsträger 1 und der innere Mantel das Tauchrohr, z.B. 18a, bildet. Der zwischen beiden Mänteln befindliche Spalt, z.B. 28a, dient wiederum zur Drosselkühlung, während der Hohlraum 33 im Innenraum des inneren Mantels vorteilhaft zum Kühlflüssigkeitstransport dient.

## Patentansprüche

1. Drosselspule für einen Stromrichter mit zwei parallel und unmittelbar nebeneinander angeordneten, rohrförmigen, hohl ausgebildeten Wicklungsträgern (1,2), die jeweils eine Teilwicklung einer aus zwei miteinander in Serie verbundenen Teilwicklungen bestehenden einzigen Wicklung (3) tragen, wobei Wicklungsanfang (3a) und Wicklungsende (3b) der aus den zwei Teilwicklungen bestehenden Wicklung an der ersten Stirnseite der Wicklungsträger angeordnet sind und sich die Wicklung (3) beginnend am Wicklungsanfang (3a) schraubenförmig von der ersten (1a) zur zweiten Stirnseite (1b) des ersten Wicklungsträgers (1) erstreckt, dort vom ersten zum zweiten Wicklungsträger (2) wechselt und weiter schraubenförmig von der zweiten (2b) zur ersten Stirnseite (2a) des zweiten Wicklungsträgers (2) bis zum Wicklungsende (3b) verläuft, dadurch gekennzeichnet, daß die Wicklungsträger (1,2) als Kühlkörper zur Innenkühlung der Drosselspule mit einer elektrisch leitfähigen Kühlflüssigkeit dienen und in den Innenraum eines jeden Wicklungsträgers (1,2) ein Tauchrohr (18a,18b) ragt, wodurch ein zur Kühlflüssigkeitskühlung geeigneter zylindrischer Spalt (28a,28b) zwischen jedem Wicklungsträger (1,2) und dem zugehörigen Tauchrohr (18a,18b) gebildet wird.

2. Drosselspule nach Anspruch 1, dadurch gekennzeichnet, daß Wicklungsanfang (3a) und Wicklungsende (3b) jeweils einen vergrößerten Querschnitt aufweisen.

3. Drosselspule nach Anspruch 1 und/oder 2, dadurch gekennzeichnet, daß die Wicklung (3) mit einer Bandage (4) umwickelt ist.

4. Drosselspule nach wenigstens einem der Ansprüche 1 bis 3, dadurch gekennzeichnet, daß ein Umguß (5) die Drosselspule umhüllt, wobei lediglich die Endarmaturen (6,7) der elektrischen Anschlüsse und die Stirnseiten ausgespart sind.

5. Drosselspule nach wenigstens einem der Ansprüche 1 bis 4, dadurch gekennzeichnet, daß die Wicklungsträger (1,2) aus einem Kunststoffrohr bestehen.

6. Drosselspule nach wenigstens einem der Ansprüche 1 bis 4, dadurch gekennzeichnet, daß die Wicklungsträger (1,2) aus einem GFK-Rohr bestehen.

7. Drosselspule nach wenigstens einem der Ansprüche 1 bis 4, dadurch gekennzeichnet, daß die Wicklungsträger (1,2) aus einem Verbundrohr mit innerem Metallrohr (20) und äußerer elektrischer Isolation (21) besteht.

8. Drosselspule nach Anspruch 7, dadurch gekennzeichnet, daß die elektrische Isolation (21) aus einem Gießharz mit Aluminiumnitrid als Füllstoff besteht.

9. Drosselspule nach wenigstens einem der Ansprüche 1 bis 4, dadurch gekennzeichnet, daß die Wicklungsträger (1,2) aus einem Porzellan- oder Keramikrohr (22) bestehen.

10. Drosselspule nach wenigstens einem der Ansprüche 1 bis 9, dadurch gekennzeichnet, daß die Elektroanschlußseiten (1a, 2a), an denen sich Wicklungsanfang und Wicklungsende befinden, hydraulisch abgedichtet sind und lediglich die gegenüberliegenden Kühlanschlußseiten (1b,2b) zum hydraulisch dichten Anschluß an eine Kühlschiene (15) geeignet ausgebildet sind.

11. Drosselspule nach wenigstens einem der Ansprüche 1 bis 9, dadurch gekennzeichnet, daß die Wicklungsträger (1,2) beide Stirnseiten durchstoßen.

12. Drosselspule nach wenigstens einem der Ansprüche 1 bis 11, gekennzeichnet durch eine zusätzliche Außenkühlung über einen Kühlmantel (25) zwischen einer die Wicklung (3) bedeckenden Isolierhülle (23) und einer äußeren Hülle (24), wobei der Kühlmantel (25) hydraulisch dicht mit Kühlflüssigkeitsvorlauf (16) und Kühlflüssigkeitsrücklauf (17) eines Kühlflüssigkeitssystems verbunden ist.

13. Drosselspule nach wenigstens einem der Ansprüche 1 bgis 12, dadurch gekennzeichnet, daß die zwischen Tauchrohren (18a,18b) und Wicklungsträgern (1,2) gebildeten Spalte (28a,28b) und/oder der Kühlmantel (25) durch Trennstege (29) in Segmente parallel zur Haptachse der Drosselspule unterteilt ist.

## Claims

1. Inductance coil for a converter having two tubular winding supports (1, 2) of hollow design which are disposed in parallel and immediately adjacent to one another and which each support a subwinding of a single winding (3) comprising two subwindings connected in series with one another, the winding start (3a) and winding finish (3b) of the winding comprising two subwindings being disposed at the first end face of the winding supports and the winding (3) extending helically from the first end face (1a) to the second end face (1b) of the first winding support (1) starting at the winding start (3a), switching from the first winding support to the second winding support (2) at that point and extending further helically from the second end face (2b) to the first end face (2a) of the second winding support (2) up to the winding finish (3b), characterized in that the winding supports (1, 2) serve as heat sink for the internal cooling of the inductance coil with an electrically conductive cooling liquid and an immersion tube (18a, 18b) projects into the interior of each winding support (1, 2), as a result of which a cylindrical gap (28a, 28b) suitable for cooling-liquid cooling is formed between each winding support (1, 2) and the associated immersion tube (18a, 18b).

2. Inductance coil according to Claim 1, characterized in that winding start (3a) and winding finish (3b) each have an enlarged cross section.

3. Winding coil according to Claim 1 and/or 2, characterized in that the winding (3) is wound round with a banding (4).

4. Inductance coil according to at least one of Claims 1 to 3, characterized in that a surrounding casting (5) encloses the inductance coil, only the end fittings (6, 7) of the electrical connections and the end faces being cut out.

5. Inductance coil according to at least one of Claims 1 to 4, characterized in that the winding supports (1, 2) comprise a plastics tube.

6. Inductance coil according to at least one of Claims 1 to 4, characterized in that the winding supports (1, 2) are composed of a GFP tube.

7. Inductance coil according to at least one of Claims 1 to 4, characterized in that the winding supports (1, 2) comprise a composite tube having internal metal tube (20) and external electrical insulation (21).

8. Inductance coil according to Claim 7, characterized in that the electrical insulation (21) is composed of a casting resin having aluminium nitride as filler.

9. Inductance coil according to at least one of Claims 1 to 4, characterized in that the winding supports (1, 2) comprise a porcelain tube or ceramic tube (22).

10. Inductance coil according to at least one of Claims 1 to 9, characterized in that the electrical connection sides (1a, 2a) at which winding start and winding finish are situated are hydraulically sealed and only the opposite cooling connection sides (1b, 2b) are suitably formed for hydraulically sealed connection to a cooling rail (15).

11. Inductance coil according to at least one of Claims 1 to 9, characterized in that the winding supports (1, 2) pass through both end faces.

12. Inductance coil according to at least one of Claims 1 to 11, characterized by an additional external cooling system by means of a cooling sheath (25) between an insulating sleeve (23) covering the winding (3) and an external sleeve (24), the cooling sheath (25) being joined in a hydraulically sealed manner to cooling-liquid feed (16) and cooling-liquid return (17) of a cooling-liquid system.

13. Inductance coil according to at least one of Claims 1 to 12, characterized in that the gaps (28a, 28b) formed between immersion tubes (18a, 18b) and winding supports (1, 2) and/or the cooling sheath (25) are subdivided by separating crosspieces (29) into segments parallel to the main axis of the inductance coil.

## Revendications

1. Bobine d'inductance pour un convertisseur de courant, comprenant deux supports d'enroulement (1, 2) creux, tubulaires, disposés parallèlement et directement côte à côte, et portant chacun un enroulement partiel d'un enroulement unique (3) composé de deux enroulements partiels reliés en série, le début d'enroulement (3a) et la fin d'enroulement (3b) de l'enroulement composé de deux enroulements partiels étant disposés sur un premier côté frontal des supports d'enroulement et l'enroulement (3) s'étendant depuis le début d'enroulement (3a) en hélice du premier côté frontal (1a) vers le deuxième côté frontal (1b) du premier support d'enroulement (1), passant de là du premier support d'enroulement (1) vers le deuxième support d'enroulement (2) et s'étendant ensuite en hélice depuis le deuxième côté frontal (2b) vers le premier côté frontal (2a) du deuxième support d'enroulement (2) jusqu'à la fin d'enroulement (3b), **caractérisée** par le fait que les supports d'enroulement (1, 2) servent de corps de refroidissement pour le refroidissement intérieur de la bobine d'inductance à l'aide d'un liquide électriquement conducteur et qu'un tube plongeur (18a, 18b) pénètre dans l'espace intérieur de chaque support d'enroulement (1, 2), de sorte qu'il se forme, entre chaque support d'enroulement (1, 2) et le tube plongeur correspondant (18a, 18b), une fente cylindrique (28a, 28b) pour le passage du liquide de refroidissement.

2. Bobine d'inductance suivant la revendication 1, **caractérisée** par le fait que la bobine présente une section accrue au début d'enroulement (3a) et à la fin d'enroulement (3b).

3. Bobine d'inductance suivant la revendication 1 et/ou 2, **caractérisée** par le fait que l'enroulement (3) est entouré d'un bandage (4).

4. Bobine d'inductance suivant au moins l'une des revendications 1 à 3, **caractérisée** par le fait que la bobine d'inductance est entourée par un enrobage (5), seules les ferrures d'extrémité (6, 7) des raccordements électriques et les côtés frontaux étant dégagés.

5. Bobine d'inductance suivant au moins l'une des revendications 1 à 4, **caractérisée** par le fait que les supports d'enroulement (1, 2) sont constitués par un tube en matière plastique.

6. Bobine d'inductance suivant au moins l'une des revendications 1 à 4, **caractérisée** par le fait que les supports d'enroulement (1, 2) sont constitués par un tube en matière plastique renforcée de fibres de verre.

7. Bobine d'inductance suivant au moins l'une des revendications 1 à 4, **caractérisée** par le fait que les supports d'enroulement (1, 2) sont constitués par un tube composite comprenant un tube métallique intérieur (20) et une isolation électrique extérieure (21).

8. Bobine d'inductance suivant la revendication 7, **caractérisée** par le fait que l'isolation électrique (21) est constituée de résine de coulée avec du nitrure d'aluminium en tant que charge.

9. Bobine d'inductance suivant au moins l'une des revendications 1 à 4, **caractérisée** par le fait que les supports d'enroulement (1, 2) sont constitués par un tube (22) en porcelaine ou matière céramique.

10. Bobine d'inductance suivant au moins l'une des revendications 1 à 9, **caractérisée** par le fait que les côtés de raccordement électrique (1a, 2a) sur lesquels se trouvent le début d'enroulement et la fin d'enroulement sont fermés de façon étanche du point de vue hydraulique et que seuls les côtés de raccordement de refroidissement (1b, 2b) opposés sont réalisés en vue d'un raccordement étanche du point de vue hydraulique à un rail de refroidissement (15).

11. Bobine d'inductance suivant au moins l'une des revendications 1 à 9, **caractérisée** par le fait que les supports d'enroulement (1, 2) traversent les deux côtés frontaux.

12. Bobine d'inductance suivant au moins l'une des revendications 1 à 11, **caractérisée** par un refroidissement extérieur supplémentaire en passant par une chemise de refroidissement (25) entre une enveloppe isolante (23) recouvrant l'enroulement (3) et une enveloppe extérieure (24), la chemise de refroidissement (25) étant reliée de façon hydrauliquement étanche à un départ de liquide de refroidissement (16) et à un retour de liquide de refroidissement (17) d'un système de liquide de refroidissement.

13. Bobine d'inductance suivant au moins l'une des revendications 1 à 12, **caractérisée** par le fait que les fentes (28a, 28b) formées entre les tubes plongeurs (18a, 18b) et les supports d'enroulement (1, 2) et/ou la chemise de refroidissement (25) est/sont subdivisées parallèlement à l'axe principal de la bobine d'inductance en segments par des cloisons (29).
